# FASCICULE DE BREVET EUROPEEN

(11) **EP 1 219 203 B1**
(45) Date de publication et mention de la délivrance du brevet: **02.03.2005**
(21) Numéro de dépôt: 01410162.0
(22) Date de dépôt: 19.12.2001
(51) Int. Cl.: A45F 3/04

(54) **Système de portage pour sac à dos**
Traganordnung für einen Rucksack
Carrying system for a backpack

(30) Priorité: 26.12.2000 FR 0017036
(43) Date de publication de la demande: 03.07.2002
(73) Titulaire: SKIS ROSSIGNOL SA, 38500 Voiron (FR)
(72) Inventeur: Cecchinel, Walter, 74290 Veyrier du Lac (FR)
(74) Mandataire: Gasquet, Denis

(56) Documents cités:
- DE-A- 19 836 772
- FR-A- 2 660 173
- US-A- 3 902 640
- US-A- 5 240 159
- US-A- 5 431 317
- US-A- 5 890 640

## Description

La présente invention concerne un sac du type sac à dos et plus particulièrement son système de portage constitué par deux bretelles.

Les randonneurs et les alpinistes ou tout simplement les promeneurs utilisent généralement des sacs à dos pour porter le matériel qui leur est nécessaire. Ce type de sac, porté à l'aide de deux bretelles passant sur les épaules de l'utilisateur, est très largement répandu car très pratique surtout parce qu'il permet à celui qui le porte d'avoir les mains libres.

Les constructeurs se sont, bien entendu, efforcés de concevoir des sacs de plus en plus confortables, pratiques, légers, esthétiques et fonctionnels. Ils ont, notamment dans les sacs à dos que l'on trouve dans le commerce, amélioré le confort du portage en proposant des réglages de la longueur des bretelles.

Toutefois, aucun sac connu ne donne entièrement satisfaction, surtout en ce qui concerne le confort et l'efficacité de l'appui des bretelles de portage sur les épaules de l'utilisateur. Pour améliorer le portage, certains sacs actuels comportent une sangle supérieure indépendante de la bretelle qui permet de tirer vers le haut la bretelle à laquelle elle est reliée. Ce type de dispositif qui est, par exemple, divulgué dans le brevet français 2 377 783, ne donne néanmoins pas satisfaction car il donne en fait sur la bretelle une traction désagréable pour le porteur.

On connaît aussi par la demande de brevet FR-A-2 660 173, US-A-5 890 640, des sacs à dos dont le système de portage est constitué par une sangle large destinée à être en appui sur les épaules de l'utilisateur, prolongée par une sangle inférieure étroite de liaison. Mais selon cet art antérieur, le réglage en longueur du système de portage (bretelle plus sangle inférieure de liaison) ne se fait pas en réglant la longueur de la bretelle (sangle large d'appui), mais se fait en réglant la longueur de la sangle inférieure étroite de liaison grâce à la connexion réglable, qui est prévue.

La présente invention propose un perfectionnement apportant au portage de sac sur dos un confort amélioré grâce à la possibilité qu'offre le dispositif de pouvoir régler la longueur des bretelles.

Ainsi, le sac à dos de l'invention est du type comportant un système de portage comprenant un système de réglage en longueur, ledit système de portage comprenant des bretelles de portage globalement constituées par une sangle large et destinées à être passées sur les épaules de l'utilisateur, tandis que les bretelles de portage sont constituées par un élément supérieur de bretelle fixé à la partie supérieure dorsale dudit sac, et un élément principal de bretelle, et est caractérisé en ce que l'extrémité libre de l'élément principal de bretelle est reliée indirectement à la partie basse dorsale du sac par l'intermédiaire d'une sangle de liaison, tandis que l'élément supérieur de bretelle est un élément indépendant de l'élément principal de bretelle (8), ce dernier étant fixé audit élément supérieur de bretelle par des moyens de fixation amovibles et réglables pour constituer un système de réglage supérieur en longueur, qui est disposé au niveau de l'appui sur les épaules de l'utilisateur

Selon une caractéristique complémentaire, la ou les bretelles sont constituées par un élément supérieur de bretelle et un élément principal de bretelle indépendant dudit élément supérieur de bretelle, tandis que le système de réglage en longueur est constitué par la coopération amovible et réglable entre l'élément supérieur de bretelle et l'élément principal de bretelle.

Dans un mode d'exécution préféré, l'élément supérieur de bretelle est constitué par une portion de sangle inférieure à laquelle est fixé un rabat mobile, tandis que l'extrémité supérieure de l'élément principal de bretelle est engagée entre la portion de sangle inférieure et le rabat pour y être retenue par des moyens de fixation amovibles et réglables.

Selon des caractéristiques complémentaires, les moyens de fixation sont constitués par des bandes textiles agrippantes du type commercialisé sous la Marque déposée «Velcro» constituant une attache rapide, formée par une première bande agrippante du type à velours, fixée à l'une des pièces et destinée à coopérer avec une deuxième bande agrippante du type à crochets, tandis que les bretelles comprennent des moyens de visualisation du réglage en longueur.

D'autres caractéristiques et avantages de l'invention se dégageront de la description qui va suivre en regard des dessins annexés qui ne sont donnés qu'à titre d'exemples non limitatifs.
La figure 1 est une vue en perspective d'ensemble d'un mode d'exécution du sac selon l'invention.
Les figures 2a, 2b, 2c sont des vues en perspective d'une bretelle selon un mode d'exécution et dans trois positions successives.
La figure 2a est une vue illustrant le réglage avec serrage maximal.
La figure 2b est une vue illustrant le réglage avec serrage moyen.
La figure 2c est une vue illustrant le réglage avec serrage minimal.
Les figures 3a, 3b, 3c illustrent, dans des vues latérales, le sac selon, respectivement, les positions de réglage des figures 2a, 2b, 2c.
La figure 4 est une vue schématique en coupe et à plus grande échelle illustrant le moyen de réglage de l'invention.
La figure 5 est une vue schématique illustrant un autre type de bretelles selon l'invention et notamment son élément supérieur.

L'article de bagagerie destiné à être porté par l'utilisateur est du type sac à dos portant la référence générale (1) de plan vertical (P) de symétrie générale. Il est constitué de façon connue par une enveloppe (2) formant une enceinte (3) destinée à recevoir le contenu du sac, ladite enveloppe comprenant des moyens de portage tels que deux bretelles de portage (4a, 4b) destinées à être passées sur les épaules de l'utilisateur.

L'enveloppe (2) est, par exemple, constituée par une paroi périphérique avant (5) et une paroi dorsale (6), ledit sac comprenant, par ailleurs, un fond et, par exemple, un rabat supérieur mobile permettant à l'utilisateur d'ouvrir et de fermer son sac.

Selon l'invention, les bretelles de portage (4a, 4b) comprennent un système de réglage supérieur en longueur (20) qui est disposé au niveau de l'appui sur les épaules de l'utilisateur, ledit réglage pouvant être fait de façon continue.

On décrira ci-après l'une des bretelles (4a) sous la référence globale (4) sachant que l'autre des bretelles (4b) est à l'identique.

Ainsi, la bretelle (4) est globalement constituée par une sangle large comprenant une portion supérieure ou élément supérieur de bretelle (7), et une portion avant (8) ou élément principal de bretelle.

Selon une caractéristique de l'invention, l'élément supérieur de bretelle (7) est un élément indépendant de l'élément principal de bretelle (8), lequel est fixé audit élément supérieur de bretelle (7) par des moyens de fixation amovibles et réglables.

On a compris de ce qui précède en référence aux dessins que l'élément supérieur ou bretelle (7) est une partie de la bretelle (4) et est destiné à être disposé lors du portage directement en appui au moins sur les épaules du porteur.

L'élément principal de bretelle (8) est constitué par une sangle ou similaire dont l'extrémité supérieure (9) comprend une partie des moyens de fixation dudit élément principal à l'élément supérieur de bretelle.

L'élément supérieur de bretelle (7) est constitué par une portion de sangle inférieure (10) à laquelle est fixé un rabat mobile (11). Ainsi, l'extrémité arrière (12) du rabat (11), qui est constituée par une portion de sangle est fixée, par exemple, par couture à l'extrémité arrière (13) de la portion de sangle inférieure (10).

Pour fixer de façon amovible et réglable l'extrémité supérieure de l'élément principal de bretelle, il est prévu, d'une part, entre cet élément et le rabat, une première attache rapide (14) du type agrippante, et d'autre part, entre ce même élément et la portion de sangle inférieure, une autre deuxième attache rapide (15) du type agrippante.

Ainsi, l'extrémité supérieure (9) de l'élément principal de bretelle (8) peut être engagée entre la portion de sangle inférieure (10) et le rabat (11) pour y être retenue par des moyens de fixation qui sont, selon le mode préféré de réalisation, constitués par des bandes textiles agrippantes du type commercialisé sous la Marque déposée «Velcro», constituant une attache rapide formée par une première bande agrippante (14a, 15a), du type à velours, fixée à l'une des pièces et destinée à coopérer avec une deuxième bande agrippante (14b, 15b) du type à crochets. Il va de soi que tout autre moyen de fixation pourrait être utilisé comme, par exemple, des systèmes du type à pressions ou autres, tels que des boutons ou similaires.

Grâce à la fixation amovible et réglable, il est possible d'ouvrir le rabat (11) par arrachement de la première attache rapide (14), de libérer l'extrémité supérieure (9) de l'élément principal de bretelle (8) par arrachement de la deuxième attache rapide (15), puis de replacer dans une autre position relative l'extrémité supérieure (9) de l'élément principal de bretelle (8) sur la portion de sangle inférieure (10) et de refermer le rabat (11).

Par ailleurs, un passant (16) solidaire de la portion de sangle inférieure (10) peut être prévu pour former un arceau sous lequel peut être engagé l'élément principal de bretelle (8) tel que cela est illustré aux figures 2a, 2b, 2c.

De façon avantageuse, sous la portion de sangle inférieure (10), il est prévu un élément de confort (17) réalisé, par exemple, par une couche de mousse formant un patin d'appui, disposée dans la zone de contact de la bretelle avec les épaules de l'utilisateur. Cette zone d'appui et de contact correspond précisément à l'élément de confort (17) de l'élément supérieur de bretelle (7) dont la longueur est déterminée et indépendante de la position de réglage choisie par l'utilisateur.

On notera que l'élément supérieur de bretelle (7) est fixé à la partie supérieure dorsale (18) du sac proprement dit, tandis que l'extrémité libre (19) de l'élément principal de bretelle (8) est reliée directement ou indirectement à la partie basse dorsale (200) du sac.

Ajoutons que chacune des bretelles comprend des moyens de visualisation des réglages constitués par une bande (21) comprenant des marquages (22) comme, par exemple, des repères chiffrés ou des lettres ou des couleurs ou tout autre repère.

On a compris que le fait de placer l'élément supérieur de bretelle (7) dans une zone où traditionnellement la bretelle est large permet, d'une part, l'utilisation d'un élément de confort (17) suffisamment large assurant ainsi un confort optimal et, d'autre part, d'utiliser des moyens de fixation des deux éléments de bretelle du type à bandes agrippantes qui, de ce fait, peuvent avoir une surface d'accrochage importante, assurant ainsi une retenue de l'élément inférieur de bretelle avec un maximum de fiabilité et de sécurité.

Notons que l'élément supérieur de bretelle (7) constitue l'un des éléments techniques du sac, assurant à la fois le confort de portage et le réglage de bretelles.

Notons aussi que le dispositif de l'invention peut être utilisé sur tout type de bretelles comme, par exemple, les bretelles représentées sur les figures, ainsi que des bretelles du type harnais telles qu'illustrées schématiquement à la figure 5.

Bien entendu, l'invention n'est pas limitée aux modes de réalisation décrits et représentés à titre d'exemples, mais elle comprend aussi tous les équivalents techniques ainsi que leurs combinaisons, l'étendue de l'invention étant définie par les revendications suivantes.

## Revendications

1. Sac à dos (1) du type comportant un système de portage comprenant un système de réglage en longueur, ledit système de portage comprenant des bretelles de portage (4, 4a, 4b) globalement constituées par une sangle large et destinées à être passées sur les épaules de l'utilisateur, les bretelles de portage étant constituées par un élément supérieur de bretelle (7) fixé à la partie supérieure dorsale (18) dudit sac, et un élément principal de bretelle (8), **caractérisé en ce que** l'extrémité libre (19) de l'élément principal de bretelle (8) est reliée indirectement à la partie basse dorsale (200) du sac par l'intermédiaire d'une sangle de liaison, tandis que l'élément supérieur de bretelle (7) est un élément indépendant de l'élément principal de bretelle (8), ce dernier étant fixé audit élément supérieur de bretelle (7) par des moyens de fixation amovibles et réglables pour constituer un système de réglage supérieur en longueur, qui est disposé au niveau de l'appui sur les épaules de l'utilisateur

2. Sac à dos (1) selon la revendication 1, **caractérisé en ce que** l'élément supérieur (7) de bretelle est constitué par une portion de sangle inférieure (10) à laquelle est fixé un rabat mobile (11), tandis que l'extrémité supérieure (9) de l'élément principal de bretelle (8) est engagée entre la portion de sangle inférieure (10) et le rabat (11) pour y être retenue par des moyens de fixation amovibles et réglables.

3. Sac à dos (1) selon la revendication 2, **caractérisé en ce que** les moyens de fixation sont constitués par des bandes textiles agrippantes du type commercialisé sous la Marque déposée «Velcro» constituant une attache rapide formée par une première bande agrippante du type à velours, fixée à l'une des pièces et destinée à coopérer avec une deuxième bande agrippante du type à crochets.

4. Sac à dos (1) selon l'une quelconque des revendications précédentes, **caractérisé en ce que** les bretelles comprennent des moyens de visualisation du réglage en longueur.

## Patentansprüche

1. Rucksack (1) mit einer Trageanordnung, umfassend eine Längsverstelleinrichtung, wobei die Trageanordnung insgesamt aus einem breiten Gurt bestehende Tragriemen (4, 4a, 4b) zum Schultern des Rucksacks aufweist, wobei die Tragriemen aus einem oberen, am oberen Rückenteil (18) des Rucksacks befestigten Riemenelement (7) und aus einem Riemenhauptelement (8) bestehen, **dadurch gekennzeichnet, dass** das freie Ende (19) des Riemenhauptelements (8) indirekt über einen Verbindungsgurt mit dem unteren Rückenteil (200) des Rucksacks verbunden ist, während das obere Riemenelement (7) unabhängig vom Riemenhauptelement (8) ist, wobei letzteres über lösbare und verstellbare Befestigungsmittel am oberen Riemenelement (7) befestigt ist, um eine obere Längsverstelleinrichtung zu bilden, welche im Bereich der Anlage des Riemens an den Schultern des Nutzers angeordnet ist.

2. Rucksack (1) nach Anspruch 1, **dadurch gekennzeichnet, dass** das obere Riemenelement (7) durch einen unteren Gurtabschnitt (10) gebildet ist, an dem eine bewegliche Lasche (11) befestigt ist, während das obere Ende (9) des Riemenhauptelements (8) zwischen dem unteren Gurtabschnitt (10) und der Lasche (11) eingeführt ist und dort durch lösbare und verstellbare Befestigungsmittel gehalten wird.

3. Rucksack (1) nach Anspruch 2, **dadurch gekennzeichnet, dass** die Befestigungsmittel durch textile Klettbänder, wie sie unter dem eingetragenen Warenzeichen "Velcro" angeboten werden, gebildet sind, wobei diese einen Schnellverschluss bilden, der aus einem ersten, an dem einen Teil befestigten Velourband, der mit einem zweiten mit kleinen Widerhaken versehenen Klettband zusammenwirkt, besteht.

4. Rucksack (1) nach einem der vorangegangenen Ansprüche, **dadurch gekennzeichnet, dass** die Riemen Mittel zum Anzeigen der Längsverstellung umfassen.

## Claims

1. Backpack (1) of the type comprising a carrying system comprising a system for adjustment for length, the said carrying system comprising carrying webbing (4, 4a, 4b) consisting overall of a wide strap intended to be passed over the shoulders of the user, the carrying webbing consisting of a top webbing element (7) fixed to the top dorsal part (18) of the said pack, and a main webbing element (8), **characterised in that** the free end (19) of the main webbing element (8) is connected indirectly to the bottom dorsal part (200) of the pack by means of a connecting strap, whilst the top webbing element (7) is an element independent of the main webbing element (8), the latter being fixed to the said top webbing element (7) by removable and adjustable fixing means for constituting a top system for adjustment for length, which is disposed at the support on the shoulders of the user.

2. Backpack (1) according to Claim 1, **characterised in that** the top webbing element (7) consists of a portion of bottom strap (10) to which a movable flap (11) is fixed, whilst the top end (9) of the main webbing element (8) is engaged between the bottom strap portion (10) and the flap (11) in order to be held therein by removable and adjustable fixing means.

3. Backpack (1) according to Claim 2, **characterised in that** the fixing means consist of gripping textile bands of the type sold under the registered trade mark "Velcro" constituting a rapid attachment formed by a first gripping band of the velvet type, fixed to one of the pieces and intended to cooperate with a second gripping band of the hook type.

4. Backpack (1) according to any one of the preceding claims, **characterised in that** the webbing comprises means of displaying the adjustment for length.
